# EUROPÄISCHE PATENTSCHRIFT

(11) **EP 0 650 387 B1**
(45) Veröffentlichungstag und Bekanntmachung des Hinweises auf die Patenterteilung: **09.10.1996**
(21) Anmeldenummer: 94914961.1
(22) Anmeldetag: 09.05.1994
(51) Int. Cl.: A63C 17/06

(54) **EINRICHTUNG ZUM FESTLEGEN VON ROLLEN AN EINSPURIGEN ROLLSCHUHEN**
DEVICE FOR SETTING SKATE WHEELS IN INLINE ROLLER SKATES
DISPOSITIF PERMETTANT DE FIXER DES ROULETTES SUR DES PATINS DONT LES ROULETTES SONT ALIGNEES SUR UNE RANGEE

(30) Priorität: 12.05.1993 AT 9359/33
(43) Veröffentlichungstag der Anmeldung: 03.05.1995
(73) Patentinhaber: KOFLACH SPORT GESELLSCHAFT M.B.H., A-5541 Altenmarkt im Pongau (AT)
(72) Erfinder: PERNER, Johann, A-8053 Graz (AT); TRINKAUS, Gerhard, A-8570 Voitsberg (AT)
(74) Vertreter: Sonn, Helmut
(86) Internationale Anmeldenummer: AT9400062
(87) Internationale Veröffentlichungsnummer: WO9426367

(56) Entgegenhaltungen:
- BE-A- 419 629
- US-A- 5 135 244

## Beschreibung

Die Erfindung bezieht sich auf eine Einrichtung zum Festlegen von Rollen an einspurigen Rollschuhen, bei welcher die Achsen der Rollen Durchbrechungen in einem Rahmen durchsetzen und in freien Schenkeln eines am Rahmen festlegbaren Zwischenrahmens gelagert sind, wobei die lichte Weite der Durchbrechungen des Rahmens größer als der Außendurchmesser der Rollenachsen ist und der Zwischenrahmen in wenigstens zwei voneinander verschiedenen Höhenlagen mit dem Rahmen verbindbar ist.

Eine Einrichtung zum Festlegen von Rollen in verschiedenen Hohenlagen ist beispielsweise der WO 92/10251 zu entnehmen. Bei dieser bekannten Einrichtung wird prinzipiell vorgeschlagen, gleichzeitig mit einer Verstellung der Höhenlage auch den Abstand der Achsen der Rollen in Längsrichtung des Schuhes zu verstellen. Bei den dieser Literaturstelle gleichfalls entnehmbaren Ausbildungen mit einem Zwischenrahmen erfolgt die Höhenverstellung entgegen der Kraft einer Feder durch einen Keil, welcher unter Erhöhung der Federspannung eine Bewegung des Zwischenrahmens in vertikaler Richtung bewirkt. Die Auflageflächen kommen hiebei außermittig miteinander in Berührung und sind naturgemäß dementsprechendem Verschleiß unterworfen.

Die Erfindung zielt nun darauf ab, eine Einrichtung der eingangs genannten Art zu schaffen, mit welcher eine besonders einfache und rasche Veränderung der Höhenlage mit einem hohen Ausmaß an Stabilität und ohne Zuhilfenahme besonderer Werkzeuge möglich wird, wobei gleichzeitig ein rascher Tausch von Rollen bzw. von Verschleißteilen ermöglicht wird. Zur Lösung dieser Aufgabe besteht die erfindungsgemäße Ausbildung im wesentlichen darin, daß der Zwischenrahmen über einen den Rahmen und die freien Schenkel des Zwischenrahmens durchsetzenden Steckteil kraft- und formschlüssig in wenigstens zwei verschiedenen Höhenlagen festlegbar ist. Dadurch, daß der Zwischenrahmen über einen den Rahmen und die freien Schenkel des Zwischenrahmens durchsetzenden Steckteil kraft- und formschlüssig in wenigstens zwei verschiedenen Höhenlagen festlegbar ist, wird in einem einfachen Steckteil eine sichere Verriegelung in der jeweils gewünschten Lage erzielt, wobei die Kräfte mit hoher Präzision in den jeweiligen Durchbrechungen des Zwischenrahmens aufgenommen werden. Durch den formschlüssigen Eingriff an den freien Schenkel bzw. in den Durchbrechungen der freien Schenkel des Zwischenrahmens wird auch eine gleichmäßige Krafteinleitung und damit ein wesentlich geringerer Verschleiß erzielt. Gleichzeitig ermöglicht eine derartige Ausbildung das einfache Lösen der Verbindung ohne großen Kraftaufwand und ohne Verwendung besonderer Werkzeuge, wobei die Ausbildung darüberhinaus den Vorzug hat, alle Voraussetzungen dafür zu schaffen, um auch Dämpfungsglieder mit unterschiedlichen Dämpfungseigenschaften als Elemente für gewünschte Höhenverstellungen heranzuzuiehen.

In besonders einfacher Weise ist die erfindungsgemäße Ausbildung so weitergebildet, daß die Festlegung des Zwischenrahmens im Rahmen über einen Exzenter erfolgt, welcher die freien Schenkel des Zwischenrahmens und des Rahmens durchsetzt, wobei eine derartige Ausbildung den Vorzug hat, daß eine stufenlose Veränderung der Höhenlage ermöglicht wird. Auch hier wird durch den form- und kraftschlüssigen Eingriff in einer Durchbrechung der freien Schenkel des Zwischenrahmens eine exakte Kraftaufnahme ohne außermittige und damit verschleißerhöhende Beanspruchungen ermöglicht.

Gemäß einer weiteren vorteilhaften Weiterbildung besteht die Ausbildung im wesentlichen darin, daß die voneinander verschiedenen Höhenlagen des Zwischenrahmens relativ zum Rahmen durch elastische Anschläge, wie Beilagen zwischen dem die freien Schenkel des Zwischenrahmens verbindenden Steg und der Sohle bzw. Innenseite des Rahmens begrenzt sind. Derartige elastische Anschläge können in unterschiedlicher Stärke und mit unterschiedlichen Materialeigenschaften, insbesondere mit unterschiedlicher Shore-Härte bzw. unterschiedlichen Elastizitätsmodulen zum Einsatz gelangen, wobei gemeinsam mit einer Höhenverstellung des Zwischenrahmens gleichzeitig auch die Dämpfungseigenschaften günstig beeinflußt werden können. Durch Wahl einer geeigneten Dämpfung können darüberhinaus die Verschleißbeanspruchungen wesentlich herabgesetzt werden. Eine derartige Verwendung elastischer Anschläge läßt sich in besonders einfacher Weise dadurch verwirklichen, daß die Schenkel der Zwischenrahmen im Bereich des Steges wenigstens eine fluchtende Ausnehmung für einen durch die Durchbrechungen durchsteckbaren und den Steg außen übergreifenden Anschlag aufweisen, womit wiederum nur ein einfacher Steckteil mit Sicherheit alle auftretenden Kräfte aufnehmen kann und für den Austausch bzw. die Umstellung wiederum keine Sonderwerkzeuge erforderlich sind. In besonders vorteilhafter Weise ist die Ausbildung hiebei so getroffen, daß der einsteckbare Anschlag einen Schlitz aufweist, welcher parallel zur Längsachse des Anschlages außerhalb dieser Längsachse verläuft, wobei die außerhalb der Längsachse vorgesehene Anordnung des Schlitzes zwei definierte Positionen ermöglicht, mit welchen jeweils eine definierte, voneinander verschiedene Höhenlage des Zwischenrahmens erzielt werden kann.

Bei Verwendung eines Exzenters wird, wie bereits eingangs erwähnt, die stufenlose Höhenverstellung ohne weiteres möglich. Um auch hier ohne zu Hilfenahme von Sonderwerkzeugen eine sichere Verspannung und eine exakte Aufnahme der auftretenden Kräfte zu gewährleisten ist die Ausbildung mit Vorteil so getroffen, daß der Exzenter an einem freien Ende einen quer zur einer Längsachse des Exzenters schwenkbaren Spannhebel mit einem Nocken trägt, welcher bei Verschwenkung des Spannhebels gegen eine Außenfläche des Rahmens eine Spannkraft bewirkt.

Die Erfindung wird nachfolgend anhand von in der Zeichnung schematisch dargestellten Ausführungsbeispielen näher erläutert.

In dieser zeigen Fig. 1 in einer schematischen Darstellung einen einreihigen Rollschuh mit einer erfindungsgemäßen Einrichtung; Fig. 2 einen Schnitt nach der Linie II-II der Fig. 1 in vergrößertem Maßstab; Fig. 3 in einer zur Fig. 1 ähnlichen Darstellung eine abgewandelte Ausführungsform; Fig 4 einen Schnitt nach der Linie IV-IV der Fig. 3; Fig. 5 einen Teilschnitt nach der Linie V-V der Fig. 4; Fig. 6 in einer zu Fig. 4 ähnlichen Darstellung eine abgewandelte Ausführungsform einer erfindungsgemäßen Einrichtung; Fig. 7 in einer zu Fig. 4 ähnlichen Darstellung eine nochmals abgewandelte Ausführungsform einer erfindungsgemäßen Einrichtung; Fig. 8 einen Schnitt nach der Linie VIII-VIII der Fig. 7; Fig. 9 in einer zu Fig. 1 ähnlichen Darstellung eine weitere abgewandelte Ausführungsform eines einreihigen Rollschuhes mit einer erfindungsgemäßen Einrichtung; Fig. 10 einen Schnitt nach der Linie X-X der Fig. 9; Fig. 11 in einer zu Fig. 1 ähnlichen Darstellung eine weitere abgewandelte Ausführungsform eines einreihigen Rollschuhes mit einer erfindungsgemäßen Einrichtung; Fig. 12 einen Schnitt nach der Linie XII-XII der Fig. 11; Fig. 13 einen Teilschnitt nach der Linie XIII-XIII der Fig. 12 und Fig. 14 eine schematische Darstellung einer weiteren abgewandelten Ausführungsform einer erfindungsgemäßen Einrichtung.

In Fig. 1 und 2 ist schematisch ein einreihiger Rollschuh 1 dargestellt, wobei in einem mit der angedeuteten Schale 2 verbundene bzw. einstückig ausgebildeten Rahmen 3 eine Mehrzahl von fluchtend miteinander angeordneten Rolle 4 drehbar gelagert ist. Die vorderste und die hinterste Rolle sind dabei direkt im Rahmen um die Drehachsen 5 gelagert. Die mittleren Rollen 4 sind in einem Zwischenrahmen 6, welcher beispielsweise als Stanzbiegeteil aus einem Blech ausgebildet sein kann, um die Achsen 7 drehbar gelagert, wobei der Zwischenrahmen 6 in unterschiedlichen Höhenlagen am Rahmen 3 gelagert sein kann, wie dies in Fig. 1 und 2 jeweils mit 6' strichliert angedeutet ist.

Die Festlegung des Zwischenrahmens 6 in unterschiedlichen Höhenlagen erfolgt über einen sowohl entsprechende Durchbrechungen 8 im Rahmen 3 als auch Durchbrechung 9 im Zwischenrahmen 6 durchsetzenden, in einer Distanzhülse 26 gelagerten Steckteil 10, wobei der Steckteil 10 exzentrisch ausgebildet ist und die Exzentrizität mit e angedeutet ist. Eine einfache Betätigung des Steckteiles zur Festlegung des Zwischenrahmens in unterschiedlichen Höhenlagen erfolgt über einen Spannhebel 11, welcher in Fig. 2 um 90° verdreht gegenüber der Darstellung gemäß Fig. 1 dargestellt ist. Durch ein Verstellen des Einsatzstückes im Sinne des Doppelpfeiles 12 der Fig. 1 kann unmittelbar eine Festlegung der mittleren Rollen 4 in unterschiedlicher Höhenlage ohne zusätzliches Werkzeug vorgenommen werden kann.

Wie an sich bekannt, sind die Rollen 4 in Lagern 13 gelagert, und es durchdringt die Achse 7 sowohl den Zwischenrahmen 6 bzw. dessen freie Schenkel als auch entsprechende Durchbrechungen 14 im Rahmen 3, wobei deutlich ersichtlich ist, daß die Durchbrechungen 14 im wesentlichen als Langloch ausgebildet sind und somit eine entsprechende Verstellung der mittleren Rollen mitsamt dem Zwischenrahmen 6 relativ zum Rahmen 3 und der vorderen und hinteren Rolle ermöglichen.

Bei der in den Fig. 3 bis 5 dargestellten abgewandelten Ausführungsform sind die Bezugszeichen der vorangehenden Ausführungsform für gleiche Bauteile beibehalten worden. Auch bei dieser Ausführung erfolgt eine Festlegung eines Zwischenrahmens 6 in unterschiedlichen Höhenlagen über ein exzentrisches Einsatzstück 10, wobei eine Festlegung des Steckteiles 10 wiederum über einen Spannhebeln in einfacher Weise vorgenommen werden kann.

Bei der in Fig. 6 dargestellten abgewandelten Ausführungsform findet anstelle eines Spannhebels 11 zur Verstellung des exzentrischen Einsatzstückes 10 ein Drehknopf 15 in Verwendung, so daß wiederum ohne Zuhilfenahme eines speziellen Werkzeuges durch einfaches Verdrehen des Einsatzstückes eine unterschiedliche Höhenlage des Zwischenrahmens 6 sowie der darin gelagerten Rollen 4 erzielbar wird.

Bei der Ausführungsform gemäß den Fig. 7 und 8 ist der den Rahmen 3 sowie den Zwischenrahmen 6 durchsetzende Steckteil bzw. Anschlag 10 mit einem Schlitz 16 ausgebildet, welcher parallel zur schematisch mit 17 angedeuteten Achse des Steckteiles 10, jedoch außerhalb dieser Achse um einen Betrag e versetzt, verläuft. Durch Zusammenwirken bzw. Einschieben des Steckteiles 10 in den die freien Schenkel des Zwischenrahmens 6 verbindenden Steg 18 erfolgt wiederum ein Festlegen des Zwischenrahmens 6 in unterschiedlicher Höhenlage relativ zum Rahmen 3. Zusätzlich sind bei dieser Ausführungsform Dämpfungselemente im Bereich des mit dem Schlitz 16 ausgebildeten Steckteiles bzw. Anschlages vorgesehen.

Bei der Ausführungsform gemäß den Fig. 9 und 10 sind die mittleren höhenverstellbaren Rollen in voneinander getrennten Zwischenrahmen 19 gelagert, wobei die jeweiligen Zwischenrah- men 19 um die Achsen 5 des vorderen bzw. hinteren Rades verschwenkbar gelagert sind. Eine Verstellung der Höhenlage der Zwischenrahmen 19 erfolgt wiederum über einen exzentrischen Einsteckteil 10, welcher bei der Darstellung gemäß Fig. 10 wiederum über einen Spannhebel 11 in unterschiedlichen Lagen festlegbar ist. Durch Verstellung des Einsatzstückes 10 im Sinne des Doppelpfeiles 12 gelingt wiederum eine Festlegung der mittleren Rollen in unterschiedlichen Höhenlagen.

Bei der Ausbildung gemäß den Fig. 11 bis 13 findet wiederum ein Einsteckteil 10 Verwendung, welcher mittels eines Drehknopfes 15 ähnlich der Ausbildung gemäß Fig. 6 betätigbar ist. Der Steckteil 10 ist entgegen der Kraft einer Feder 20 gelagert und durchsetzt wiederum Durchbrechungen im Rahmen 3 sowie in einer mit dem Zwischenrahmen 6 verbundenen Hülse 21. Mit 22 ist ein Doppelexzenter schematisch angedeutet, welcher in Fig. 13 noch genauer dargestellt ist. Hiebei ist mit 7 eine Radachse angedeutet und es ergibt sich unmittelbar aus dieser Darstellung die Anordnung der einzelnen Zwischenrahmen 6 zur Aufnahme der mittleren Rollen 4.

Bei der lediglich schematischen Darstellung gemäß Fig. 14 ist ersichtlich, daß die mit dem Exzenter zusammenwirkenden Zwischenrahmenelemente 6 jeweils an der Innenseite einer Rampe 23 geführt sind und jeweils ein Langloch 24 aufweisen, so daß hier bei Betätigung des Exzenters im Sinne der Pfeile 25 wiederum eine Höhenverstellung der mittleren Rollen erzielbar ist.

## Patentansprüche

1. Einrichtung zum Festlegen von Rollen an einspurigen Rollschuhen, bei welcher die Achsen der Rollen Durchbrechungen in einem Rahmen durchsetzen und in freien Schenkeln eines am Rahmen festlegbaren Zwischenrahmens gelagert sind, wobei die lichte Weite der Durchbrechungen des Rahmens größer als der Außendurchmesser der Rollenachsen ist und der Zwischenrahmen in wenigstens zwei voneinander verschiedenen Höhenlagen mit dem Rahmen verbindbar ist, dadurch gekennzeichnet, daß der Zwischenrahmen (6,19) über einen den Rahmen (3) und die freien Schenkel des Zwischenrahmens (6,19) durchsetzenden Steckteil (10) kraft- und formschlüssig in wenigstens zwei verschiedenen Höhenlagen festlegbar ist.

2. Einrichtung nach Anspruch 1, dadurch gekennzeichnet, daß die Festlegung des Zwischenrahmens (6,19) im Rahmen (3) über einen am Steckteil (10) vorgesehenen bzw. mit diesem zusammenwirkenden Exzenter erfolgt, welcher die freien Schenkel des Zwischenrahmens (6,19) und des Rahmens (3) durchsetzt.

3. Einrichtung nach Anspruch 1 oder 2, dadurch gekennzeichnet, daß die voneinander verschiedenen Höhenlagen des Zwischenrahmens (6) relativ zum Rahmen (3) durch elastische, am Zwischenrahmen (6) festlegbare Steckteile bzw. Anschläge (10), wie Beilagen zwischen dem die freien Schenkel des Zwischenrahmens (6) verbindenden Steg (18) und der Sohle des Rollschuhs (1) bzw. Innenseite des Rahmens (3) begrenzt sind.

4. Einrichtung nach Anspruch 1, 2 oder 3, dadurch gekennzeichnet, daß die Schenkel des Zwischenrahmens (6) im Bereich des Steges (18) des Zwischenrahmens (6) wenigstens eine fluchtende Ausnehmung für einen durch die Durchbrechungen durchsteckbaren und den Steg (18) außen übergreifenden Steckteil bzw. Anschlag (10) aufweisen.

5. Einrichtung nach Anspruch 4, dadurch gekennzeichnet, daß der einsteckbare Steckteil bzw. Anschlag (10) einen Schlitz (16) aufweist, welcher parallel zur Längsachse (17) des Steckteiles bzw. Anschlages (10) außerhalb dieser Längsachse (17) verläuft.

6. Einrichtung nach einem der Ansprüche 2 bis 5, dadurch gekennzeichnet, daß der Exzenter (10) an einem freien Ende einen quer zur einer Längsachse des Exzenters (10) schwenkbaren Spannhebel (11) mit einem Nocken trägt, welcher bei Verschwenkung des Spannhebels (11) gegen eine Außenfläche des Rahmens (3) eine Spannkraft bewirkt.

## Claims

1. A device for mounting rollers in in-line roller skates, in which the roller axles extend through openings in a frame and are mounted in free legs of a sub-frame attachable to the frame, wherein the clearance of the openings of the frame is larger than the outer diameter of the roller axles and the sub-frame is connectable with the frame in at least two different height positions, characterised in that the sub-frame (6, 19) is capable of being positively or frictionally fixed in at least two different height positions via an insert member (10) extending through the frame (3) and the free legs of the sub-frame (6, 19).

2. A device according to claim 1, characterised in that the attachment of the sub-frame (6, 19) in the frame (3) is attained via an eccentric provided on the insert member (10) or cooperating therewith, respectively, the eccentric projecting through the free legs of the sub-frame (6, 19) and the frame (3).

3. A device according to claim 1 or 2, characterised in that the different height positions of the sub-frame (6) relative to the frame (3) are delimited by elastic insert members or stops (10), respectively, fixable on the sub-frame (6), such as washers, between the web (18) connecting the free legs of the sub-frame (6) and the sole of the roller skate (1) or the inner side of the frame (3), respectively.

4. A device according to claim 1, 2 or 3, characterised in that the legs of the sub-frame (6) comprise at least one aligned recess in the region of the web (18) of the sub-frame (6) for an insert member or stop (10), respectively, insertable through the openings and externally engaging over the web (18).

5. A device according to claim 4, characterised in that the insertable insert member or stop (10), respectively, has a slot (16) extending in parallel to the longitudinal axis (17) of the insert member or stop (10), respectively, externally of this longitudinal axis (17).

6. A device according to any one of claims 2 to 5, characterised in that the eccentric (10), at a free end thereof, carries a tension lever (11) pivotable transversely to a longitudinal axis of the eccentric (10) and having a cam which causes a tension force against an external surface of the frame (3) when the tension lever (11) is pivoted.

## Revendications

1. Dispositif pour fixer des roulettes sur des patins à roulettes en ligne, dans lequel les axes des roulettes traversent des découpes pratiquées dans un châssis et sont logés dans les branches libres d'un châssis intermédiaire pouvant être fixé au châssis, le diamètre intérieur des découpes du châssis étant supérieur au diamètre extérieur des axes des roulettes, et le châssis intermédiaire pouvant être relié au châssis à au moins deux hauteurs différentes l'une de l'autre, caractérisé en ce que le châssis intermédiaire (6, 19) peut être fixé par complémentarité de forces et de formes à au moins deux hauteurs différentes par l'intermédiaire d'une pièce emboîtable (10) qui traverse le châssis (3) et les branches libres du châssis intermédiaire (6, 19).

2. Dispositif selon la revendication 1, caractérisé en ce que la fixation du châssis intermédiaire (6, 19) dans le châssis (3) s'effectue par l'intermédiaire d'un excentrique qui est prévu sur la pièce emboîtable (10) et coopère avec elle et qui traverse les branches libres du châssis intermédiaire (6, 19) et du châssis (3).

3. Dispositif selon la revendication 1 ou 2, caractérisé en ce que les différentes hauteurs du châssis intermédiaire (6) par rapport au châssis (3) sont délimitées par des pièces emboîtables ou des butées élastiques (10) pouvant être fixées au châssis intermédiaire (6), telles que des cales placées entre la barrette (18) reliant les branches libres du châssis intermédiaire (6) et la semelle du patin à roulettes (1) ou la face intérieure du châssis (3).

4. Dispositif selon la revendication 1, 2 ou 3, caractérisé en ce que, dans la zone de la barrette (18) du châssis intermédiaire (6), les branches du châssis intermédiaire (6) comportent au moins un évidement aligné destiné à une pièce emboîtable ou une butée (10) qui peut être enfilée dans les découpes et recouvre la barrette (18) par l'extérieur.

5. Dispositif selon la revendication 4, caractérisé en ce que la pièce ou butée emboîtable (10) comporte une fente (16) qui s'étend parallèlement à l'axe longitudinal (17) de la pièce emboîtable ou de la butée (10) sans coïncider avec ledit axe longitudinal (17).

6. Dispositif selon l'une des revendications 2 à 5, caractérisé en ce qu'à l'une de ses extrémités libres l'excentrique (10) porte un levier de serrage (11) qui peut pivoter transversalement à l'axe longitudinal de l'excentrique (10) et qui comporte une came qui, lorsque le levier de serrage (11) est basculé contre la surface extérieure du châssis (3), exerce une force de serrage.
